# EUROPÄISCHE PATENTANMELDUNG

(11) **EP 0 005 832 A1**
(43) Veröffentlichungstag der Anmeldung: **12.12.1979**
(21) Anmeldenummer: 79101663.7
(22) Anmeldetag: 30.05.1979
(51) Int. Cl.: B24C 5/06

(54) **Schleuderrad für körniges Material**

(30) Priorität: 03.06.1978 PL 207358; 27.03.1979 PL 214407
(71) Anmelder: POLITECHNIKA POZNANSKA, 60-965 Poznan (PL)
(72) Erfinder: Plotkowiak, Janusz, Poznan (PL); Stodulny, Czeslaw, Poznan (PL); Michalak, Boleslaw, Poznan (PL); Michalak, Jadwiga, Poznan (PL); Kreglewski, Witold, Poznan (PL); Urbanski, Stanislaw, Poznan (PL)
(74) Vertreter: Eitle, Werner, Dipl.-Ing.

(57) **Zusammenfassung**

Bei einem Schleuderrad für körniges Material ist ein die Auswurfmündungen im Wurfwinkel freigebender Mechanismus vorgesehen. Zwecks Verringerung des Abriebs der Bestandteile des Schleuderrades während der Beschleunigung des körnigen Materials auf ein Minimum, besteht das Wurfelement aus einer schaufellosen Trommel (21). Die Innenkammer der Trommel (21) bildet einen Behälter für das mitrotierende körnige Material, welches dank der Fliehkraft an den Innenwänden der Trommel (21) haftet und sie vor Verschleiß schützt. Am Umfang der Trommel (21) sind Auswurföffnungen (26) angeordnet, die vorzugsweise entgegen der Drehrichtung geneigt sind und die außerhalb des Wurfwinkels geschlossen werden.

## Beschreibung

Die Erfindung bezieht sich auf ein Schleuderrad für körniges Material insbesondere zur Oberflächenbehandlung von Werkstücken oder unter Umständen zur Anwendung in Schleuderformmaschinen oder Verputzmaschinen, insbesondere ein Schleuderrad für körniges Material mit einer axialen Einlauföffnung und einem die Auswurfmündungen im Wurfwinkel freigebenden Mechanismus.

Schaufelschleuderräder werden in Gußstück-Putzmaschinen verwendet. Ein solches Schleuderrad besteht aus einem zentralen mitlaufenden Beschleunigungsrad, einem ortsfesten verstellbaren Regelkorb und einem Schaufelrad mit radial angeordneten Wurfschaufeln. Bei derartigen Schleuderrädern wird das Strahlmittel zwischen die Schaufeln des Beschleunigungsrades eingeführt, von wo es durch eine öffnung im Regelkorb auf die Wurfschaufeln des Schleuderrades überfließt. Auf diesen Schaufeln bewegt sich das Strahlmittel bis zum Umfang des Rades und wird von dort mit starker Fliehkraft gegen das zu bearbeitende Werkstück geschleudert. Bekanntlich werden die Wurfschaufeln solcher Schleuderräder sehr schnell abgenützt, so daß sie trotz Anwendung von abnutzungsbeständigem Material oft ausgewechselt werden müssen. Auch die anderen, mit dem Strahlmittel in Berührung kommenden Teile des Schleuderrades unterliegen einem großen Verschleiß. Der Abrieb der Wurfschaufeln und anderer Elemente des Schleuderrades beeinträchtigt seine Auswuchtung, was seine Lagerung-übermässig belastet und die Laufruhe stört.

Aus der DE-PS 834 341 ist ein Schleuderrad-Sandstrahlapparat bekannt, bei dem das Schleuderrad an seinem Umfang gekrümmte Schleuderschaufeln aufweist, denen der Sand durch einen oder mehrere im Schleuderrad angeordnete Kanäle, die entgegen der Drehrichtung spiralförmig gekrümmt sind, zugeführt wird. Das Schleuderrad wird durch ein mitrotierendes schalenförmiges Leitstück teilweise umfaßt, dessen Achse zur Achse des Schleuderrades geneigt ist. Die Nabe des Schleuderrades hat eine axiale Bohrung, in die der Sand eingebracht wird. In der Nabenwand sind radiale Kanäle ausgebildet, durch die der Sand zuerst in die spiralförmigen Leitkanäle und dann auf die gekrümmten umlenkenden Schleuderschaufeln gelangt, von denen er abgeschleudert wird. Das Leitstück verhindert ein Abschleudern des Sandes in die unerwünschte Richtung.

Der bekannte Schleuderrad-Sandstrahlapparat weist den Nachteil auf, daß im Betrieb mindestens die Schleuderschaufeln intensiv durch den Sand gerieben werden, da auf ihnen die Beschleunigung der Sandkörner bis zur Wurfgeschwindigkeit stattfindet. Außerdem werden die Auslaufmündungen der Spiralkanäle außerhalb des Wurfwinkelbereiches nicht geschlossen. Die Auslaufmündungen werden nur abgeschirmt, und deswegen kann der Sand teilweise auch in unerwünschten Richtungen geschleudert werden.

Der Erfindung liegt die Aufgabe zugrunde, ein Schleuderrad derart zu gestalten, daß seine Bestandteile während der Beschleunigung des körnigen Materials nur in einem Mindestmaß gerieben werden.

Diese Aufgabe wird erfindungsgemäss dadurch gelöst, daß das Wurfelement aus einer rotierenden Trommel besteht, deren Innenkammer einen Behälter für das mitrotierende körnige Material bildet, und daß zum Ausschleudern der auf Wurfgeschwindigkeit beschleunigten Körner am Umfang der Trommel mindestens eine Auswurföffnung vorgesehen ist, die außerhalb des Auswurfwinkels geschlossen ist.

Beim Betrieb wird das körnige Material der Innenkammer der Trommel zugeführt. Dieses Material sammelt sich als Schicht hauptsächlich am Umfang der Kammer an, wobei die Trommel selbsttätig ausgewuchtet wird. Bei jeder Umdrehung der Trommel wird im Bereich des Auswurfwinkels jede der Wurföffnungen geöffnet und außerhalb dieses Auswurfwinkels geschlossen. Die Grösse des Auswurfwinkels kann eingestellt werden.

Es ist vorteilhaft, wenn im erfindungsgemäßen Schleuderrad die Breite der Innenkammer der Trommel grösser als die Breite der Auswurföffnung ist. Eine solche Gestaltung bewirkt, daß das körnige Material sich nicht nur am Umfang der Kammer ansammelt, sondern daß auch die Seitenwände der Kammer mit dem körnigen Material belegt werden. Das durch die axiale Einlauföffnung in die Trommel eingeführte Material trifft auf die an den Wänden durch Fliehkraft gehaltene Schicht des körnigen Materials. Deswegen sind die Innenwände der Trommel wirksam geschützt und unterliegen einem nur sehr kleinen Verschleiß.

Es gibt viele Möglichkeiten einer konstruktiven Lösung des die Auswurföffnungen schließenden Mechanismus.

In einer dieser Lösungen zum Schließen der Auswurföffnungen außerhalb des Auswurfwinkels ist eine Scheibe vorgesehen, welche auf der Seite der Stirnfläche die Innenkammer der Trommel schließt und etwa denselben Durchmesser wie die Trommel hat. Diese Scheibe ist drehbar gelagert. Ihre Drehachse ist parallel zur Drehachse der Trommel um einen gewissen Abschnitt verschoben. Die Scheibe dreht sich zusammen mit der Trommel und läßt im Umfangsbereich der Trommel eine sichelförmige öffnung frei, durch welche das körnige Material aus der Trommel herausgeschleudert wird.

Bei einer anderen Ausführungsform des die Auswurföffnungen schließenden Mechanismus ist in jeder Auswurföffnung ein Schieber vorgesehen, der mittels eines Hebels mit einem Nocken in Verbindung steht, welcher an der Drehachse der Trommel angeordnet ist.

Bei einer weiteren Ausführungsform, die wegen ihrer Einfachheit besonders günstig ist, wird zum öffnen und Schließen der Auswurföffnun^{g}en der aus der DE-PS 834 341 bekannte Mechanismus verwendet, der aus einem mit der Trommel mitrotierenden Ring besteht, welcher die Trommel teilweise umfaßt und dessen Drehachse zur Drehachse der Trommel geneigt ist. Erfindungsgemäß sind die Lager des rotierenden Ringes auf einem Lagerbock angeordnet, welcher drehbar um die Achse der Trommel gelagert und mit einer Stellriegelung ausgerüstet ist.

Der Innendurchmesser des Ringes ist so gewählt, daß zwischen seiner Innenfläche und dem äußeren Rand der Auswurföffnungen nur ein kleines Spiel besteht. Deswegen kann das körnige Material außerhalb des Auswurfwinkels nicht aus den Auswurföffnungen der Trommel geschleudert werden.

Eine solche Lagerung der Nabe ermöglicht eine willkürliche Einstellung der Schleuderrichtung des körnigen Materials.

Der Verschleiß der Auswurföffnungen kann sehr effektiv dadurch begrenzt werden, daß diese Öffnungen entgegen der Drehrichtung geneigt sind. Bei einer derartigen geneigten Anordnung der Auswurföffnungen unterliegen die aus der Trommel geschleuderten Körner praktisch keiner Beschleunigung an den Wänden dieser öffnungen, und deswegen wird der Verschleiß bis zu minimalen Werten begrenzt. Damit verlängert sich die Zeit zwischen den Überholungen.

Es ist auch vorteilhaft, wenn die Auswurföffnungen mit auswechselbaren Einlagen aus-abnutzungsbeständigem Material versehen sind.

Besonders günstig ist es dabei, wenn die Einlagen in Fassungen befestigt sind, welche abnehmbar an der Trommel angeordnet sind.

Ein leichter und störungsfreier Zufluß des körnigen Materials wird dadurch sichergestellt, daß die Lager der Trommelwelle und die Lager des rotierenden Ringes auf einer Seite und die axiale Einlauföffnung auf der anderen Seite der Trommel angeordnet sind. Der Einfülltrichter kann dann direkt in die Innenkammer der Trommel münden.

Die Drehzahl der Trommel und die Drehzahl des Ringes können entweder gleich sein oder sie können geringfügig voneinander abweichen. Im letztgenannten Fall wird eine gleichmäßigere Abnutzung der ganzen Arbeitsfläche des Ringes erzielt.

Um ein gleichzeitiges Rotieren der Trommel und des Ringes zu bewirken, wird zwischen diesen Elementen eine entsprechend gewählte kraftschlüssige Verbindung angewandt. Zu dieser kraftschlüssigen Verbindung können verschiedene bekannte Anordnungen dienen, wie z.B. Gleichlauf^{g}elenke, elastische Gelenke oder Kupplungen verschiedener Art oder Getriebe, insbesondere Zahnradgetriebe. Im letztgenannten Fall kann das gewünschte Drehzahlverhältnis zwischen der Trommel und dem Ring gewählt werden.

Ausführungsbeispiele der Erfindung sind in den Zeichnungen dargestellt und werden im folgenden näher beschrieben. Es zeigen:
Fig. 1 ein Schleuderrad im vertikalen Axialschnitt,
Fig. 2 ein anderes Ausführungsbeispiel des Schleuderrades im Schnitt,
Fig. 3 ein weiteres Ausführungsbeispiel des Schleuderrades im Schnitt,
Fig. 4 noch ein weiteres Ausführungsbeispiel des Schleuderrades im Schnitt,
Fig. 5 einen Schnitt längs der Linie A-A in Fig. 4,
Fig. 6 einen Schnitt durch die Auswurföffnung längs der Linie A-A in Fig. 4, in vergrössertem Maßstab, und
Fig 7 einen Schnitt durch eine andere Ausführungsform der Auswurföffnung.

Im Schleuderrad gemäss Fig. 1 ist die Trommel 1 an der Lagerhülse 2 starr befestigt, die in zwei Wälzlagern 3 gelagert und mit einer Riemenscheibe 4 ausgerüstet ist. In die Bohrung der Lagerhülse 2 mündet der Einfülltrichter 5. Am Umfang der Trommel 1 sind Auswurföffnungen 6 regelmäßig angeordnet. Die Trommel 1 wird teilweise durch einen Ring 7 umfaßt, der mittels seiner scheibenförmigen Stirnwand 8 an der Welle 9 befestigt ist. Diese Welle 9 ist in Wälzlagern 10 gelagert und ist mit einer Riemenscheibe 11 ausgerüstet. Die Achse der Welle 9 und des Ringes 7 ist zur Achse der Trommel 1 und ihrer Lagerbüchse 2 um den Winkel cC geneigt. Wegen dieser gegenseitigen Neigung der Achsen schließt der Ring 7 nur manche der Auswurföffnungen 6 (in der Zeichnung die oberen). Manche dieser öffnungen 6 bleiben offen (in der Zeichnung die unteren).

Beim Betrieb werden die Trommel 1 und der Ring 7 in Drehung versetzt, wobei sie mit einem in der Zeichnung nicht dargestellten Antrieb mit etwa gleichen Drehzahlen angetrieben werden. Aus dem Einfülltrichter 5 wird das körnige Material in die Innenkammer der Trommel 1 eingeführt. Durch die Fliehkraft wird das körnige Material an die Innenwände der Trommel 1 gedrückt und bildet auf diesen einen Belag. Die weiteren aus dem Einfülltrichter in die Trommel einfallenden Körner treffen nicht auf die Wände der Trommel, sondern auf den oben genannten Belag,- wodurch die Wände effektiv vor Verschleiß geschützt sind.

Da die Rotationsachsen der Trommel 1 und des Ringes 7 gegeneinander um einen Winkel α geneigt sind, werden im Betrieb durch den Ring in einem gewissen Winkelsektor nacheinander die Auswurföffnungen geöffnet und die Körner durch diese öffnungen herausgeschleudert.

Die Größe des Winkelsektors kann durch Änderung der Größe des Winkels α geregelt bzw. eingestellt werden.

In dem in Fig. 2 dargestellten Ausführungsbeispiel sind die Lagerung und der Antrieb der Trommel 1 ähnlich wie beim Schleuderrad nach Fig. 1 gestaltet. Der Mechanismus zum Öffnen und Schließen der Auswurföffnungen hat einen unterschiedlichen Aufbau. Jeder Auswurföffnung ist ein Schieber 12 zugeordnet. An der Stirnwand der Trommel 1 sind zweiarmige Hebel 13 angelenkt. Ein Arm jedes Hebels ist an einem der Schieber 12 angelenkt und der zweite Arm wird auf einem Nocken 14 geführt, der an der Achse der Trommel 1 einstellbar befestigt ist.

Beim Rotieren der Trommel werden die Schieber hin- und zurückbewegt und dabei öffnen oder schließen sie die Auswurföffnungen. Der Auswurfwinkelsektor ist durch die Gestalt des Nockens bestimmt. Die Auswurfrichtung kann durch Drehen des Nockens 14 um die Trommelachse eingestellt werden.

Im Ausführungsbeispiel gemäß Fig. 3 sind die Lagerung und der Antrieb analog wie bei den Schleuderrädern nach Fig. 1 und 2 gestaltet. Die Trommel 1 hat am Umfang der Stirnwand Schlitze. An diese Stirnwand ist eine Scheibe 15 angelehnt, deren Durchmesser etwa dem Durchmesser der Trommel 1 entspricht. Die Scheibe 15 ist auf der Welle 16 befestigt, welche auf Wälzlagern 17 gelagert und mit einer Riemenscheibe 18 ausgerüstet ist. Die Rotationsachse der Scheibe 15 ist parallel zur Rotationsachse der Trommel 1 angeordnet. Beide Achsen liegen in einem gewissen Abstand voneinander, der in der Zeichnung mit e bezeichnet ist. Die Scheibe 15 läßt an der Trommel 1 eine sichelförmige öffnung 19 frei.

Beim Betrieb drehen sich Trommel 1 und Scheibe 15 synchron. Die Wurfrichtung des körnigen Materials kann durch Drehen der Scheibenachse um die Trommelachse eingestellt werden. Die Gestalt der Auswurföffnung 19 kann durch entsprechendes Profilieren des Scheibenrandes den Forderungen angepaßt werden.

Das in den Fig. 4 und 5 dargestellte Ausführungsbeispiel ist dem Schleuderrad nach Fig. 1 ähnlich, es hat aber einen besonders günstigen Aufbau.

Die Trommel 21 ist auf der einen Seite starr an der Welle 22 befestigt, welche in zwei Wälzlagern 23 gelagert ist. Auf der anderen Seite der Trommel ist in ihrer Stirnwand koaxial die Einlauföffnung 24 angeordnet. In diese öffnung mündet direkt der Einfülltrichter 25. Am Umfang der Trommel 21 sind in regelmäßigen Abständen Auswurföffnungen 26 angeordnet. Die Trommel ist teilweise durch den Ring 27 umfaßt, der mit seiner Nabe 28 mittels einer Stirnwand verbunden ist. In dieser Stirnwand sind Öffnungen 29 vorgesehen. Die Nabe ist mittels zwei Wälzlagern 30 auf dem Lagerbock 31 gelagert, in welchem sich eines der Wälzlager der Welle 22 der Trommel 21 befindet. Die Rotationsachse der Trommel 21 ist zur Rotationsachse des Ringes 27 um den Winkel α geneigt. Der Lagerbock 31 ist an einem Gehäuse 32 befestigt. Er kann relativ zu diesem Gehäuse um die Trommelachse gedreht werden. In der gewünschten Position kann er mit dem Riegel 36 verriegelt werden. Zwischen der Nabe 28 und der Trommel 21 ist ein Kegelgetriebe 33 angeordnet, dessen Kegelräder verschiedene Zahnzahlen aufweisen.

Wie in Fig. 5 und 6 dargestellt, sind die Auswurföffnungen 26 zum Fahrstrahl der Trommel 21 um den Winkel γ geneigt.

Der optimale Wert des Neigungswinkels Verrechnet sich aus der Gleichung in welcher R den Radius, gerechnet von der Trommelachse zum äußeren Rand der Auswurföffnung 26, und r den Radius, gerechnet von der Trommelachse zum inneren Rand der Auswurföffnung 26, bedeutet.

Um den Ein- und Ausbau der sich abnützenden Teile zu erleichtern, wurden in die Fig. 5 und 6 beispielsweise dargestellten Lösungen angewandt:

Am Umfang der Trommel 21 sind Fassungen 34 eingebaut, welche parallel zur Trommelachse herausgeschoben werden können. In jeder dieser Fassungen ist eine viereckige öffnung vorgesehen, deren Durchmesser sich in Richtung zur Trommelachse verjüngt. Die Seitenwände dieser öffnung sind mit plattenförmigen Einlagen 35 aus abnutzungsbeständigem Material versehen, die in ihrer Position mittels an diese Fassungen angeschraubten Platten 37 blockiert sind. Statt der rechteckigen Öffnungen lassen sich auch solche mit dreieckigem oder polygonalem Umriß anwenden.

Im Ausführungsbeispiel nach Fig. 7 haben die Einlagen 35 die Gestalt eines Kegels und sind in kegelförmige Aussparungen in den Fassungen 34 eingepresst. Solche kegelförmige Einlagen können sehr leicht ausgewechselt, werden.

Das in Fig. 4 und 5 dargestellte Schleuderrad arbeitet folgendermaßen: Im Ruhezustand wird in die Innenkammer der Trommel 21 durch den Einfülltrichter 25 das körnige Material bis etwa zur unteren Kante der Einlauföffnung 24 eingeführt. Danach wird die Trommel 21 mit dem Ring 27 in Drehung versetzt, wobei sie mit einem in der Zeichnung nicht dargestellten Motor über einen Riemen und die Riemenscheibe 38 angetrieben werden. Das körnige Material wird kontinuierlich durch den Einfülltrichter in die Trommel eingeführt. Die Körner, welche bis zu den Auswurföffnungen geraten, bewegen sich mit der Wurfgeschwindigkeit. Diese Körner werden nur durch diejenigen Auswurföffnungen herausgeschleudert, welche momentan durch den Ring 27 nicht geschlossen sind. Da die Auswurföffnungen 26 entgegen der Drehrichtung geneigt sind, werden die durch diese öffnungen herausgeschleuderten Körner nicht weiter beschleunigt.

Deswegen ist die Reibung des körnigen Materials beim Durchfluß durch die Auswurföffnungen und damit auch der Verschleiß auf minimale Werte begrenzt.

Die Wurfrichtung kann durch Drehen des Lagerbockes 31 relativ zum Gehäuse 32 eingestellt werden, nachdem der Riegel 36 gelöst worden ist.

Kurz umrissen umfaßt die Erfindung ein Schleuderrad für körniges Material, in welchem das Wurfelement aus einer schaufellosen Trommel besteht. Die Innenkammer der Trommel bildet einen Behälter für das mitrotierende körnige Material, welches dank der Fliehkraft an den Innenwänden der Trommel haftet und sie vor Verschleiß schützt. Am Umfang der Trommel sind Auswurfsöffnungen angeordnet, die vorzugsweise entgegen der Drehrichtung geneigt sind und die außerhalb des Wurfwinkels geschlossen werden.

## Patentansprüche

1. Schleuderrad für körniges Material mit einer axialen Einlauföffnung und einem die Auswurfmündungenim Wurfwinkel freigebenden Mechanismus, dadurch gekennzeichnet , daß das Wurfelement aus einer rotierenden Trommel (1, 21) besteht, deren Innenkammer einen Behälter für das mitrotierende körnige Material bildet, und daß zum Ausschleudern der auf Wurfgeschwindigkeit beschleunigten Körner am Umfang der Trommel mindestens eine Auswurföffnung (6, 19, 26) vorgesehen ist, die außerhalb des Auswurfwinkels geschlossen ist.

2. Schleuderrad nach Anspruch 1, dadurch gekennzeichnet , daß die Breite der Innenkammer der Trommel (1, 21) größer als die Breite der Auswurföffnung (6, 26) ist.

3. Schleuderrad nach Anspruch 1, dadurch gekennzeichnet , daß zum öffnen und Schließen der Auswurföffnung (19) eine Scheibe (15) vorgesehen ist, welche auf der Seite der Stirnfläche die Innenkammer der Trommel (1) schließt, und daß diese Scheibe drehbar gelagert ist und ihre Drehachse parallel zur Drehachse der Trommel (1) um einen gewissen Abschnitt (e) verschoben ist.

4. Schleuderrad nach Anspruch 1, dadurch gekenn zeichnet , daß zum öffnen und Schließen jeder Auswurföffnung (6) ein Schieber (12) vorgesehen ist, welcher mittels eines Hebels (13) mit einem Nocken (14) in Verbindung steht, der an der Drehachse der Trommel (1) angeordnet ist.

5. Schleuderrad nach Anspruch 1, bei dem der die Auswurfmündungen freigebende Mechanismus aus einem mit der Trommel rotierenden Ring besteht, der die Trommel teilweise umfaßt und dessen Drehachse zur Drehachse der Trommel geneigt ist, dadurch gekennzeichnet , daß die Lager (30) der Nabe (28) des rotierenden Ringes (27) auf einem Lagerbock (31) angeordnet sind, welcher drehbar um die Achse der Trommel (21) gelagert und mit einer Stellriegelung ausgerüstet ist.

6. Schleuderrad nach Anspruch 1, 4 oder 5, dadurch gekennzeichnet , daß die Auswurföffnungen (26) entgegen der Drehrichtung geneigt sind.

7. Schleuderrad nach Anspruch 1, 4 oder 5, dadurch gekennzeichnet , daß die Auswurföffnungen (26) mit auswechselbaren Einlagen (35, 35') aus abnutzungsbeständigem Material versehen sind.

8. Schleuderrad nach Anspruch 7, dadurch gekennzeichnet , daß die Einlagen (35, 35') in Fassungen (34) befestigt sind, welche abnehmbar an der Trommel (21) angeordnet sind.

9. Schleuderrad nach Anspruch 5, dadurch gekennzeichnet , daß die Lager der Trommelwelle (22) und die Lager des rotierenden Ringes (27) auf einer Seite und die axiale Einlauföffnung (24) auf der anderen Seite der Trommel (21) angeordnet sind.

10. Schleuderrad nach Anspruch 5, dadurch gekennzeichnet , daß die Trommel (21) mit dem Ring (27) kraftschlüssig verbunden ist.
